# EUROPÄISCHE PATENTSCHRIFT

(11) **EP 2 279 926 B1**
(45) Veröffentlichungstag und Bekanntmachung des Hinweises auf die Patenterteilung: **13.03.2013**
(21) Anmeldenummer: 09165130.7
(22) Anmeldetag: 10.07.2009
(51) Int. Cl.: B61L 15/00

(54) **Schienenfahrzeug mit Konfigurationsmanager für Zugsicherungssysteme**
Railway vehicle with train control manager
Véhicule sur rails doté d'un système de gestion de la configuration pour la sécurité de train

(43) Veröffentlichungstag der Anmeldung: 02.02.2011
(73) Patentinhaber: Siemens Aktiengesellschaft, 80333 München (DE)
(72) Erfinder: Brauner, Jens-Peter, 38162 Cremlingen (DE)

(56) Entgegenhaltungen:
- STEINGRÖVER A: "Die Zugsicherung für die Mehrsystem-Güterzug-lokomotive BR185" SIGNAL + DRAHT, TELZLAFF VERLAG GMBH. DARMSTADT, DE, Bd. 92, Nr. 11, 1. November 2000 (2000-11-01), Seiten 23-26, XP007909861 ISSN: 0037-4997
- BONSEN ZUR G A: "A NEW DECENTRALIZED VEHICLE CONTROL SYSTEM FOR ROLLING STOCK" AUTOMATIZACIJA U PROMETU, XX, XX, 19. November 1997 (1997-11-19), Seiten 130-135, XP009065350

## Beschreibung

Die Erfindung betrifft ein Schienenfahrzeug mit mindestens einem Zugsicherungssystem.

Bisher wurden Lokomotiven und Züge mit länderspezifischen Zugsicherungssystemen ausgerüstet und in die Länder geliefert, in denen die Fahrzeuge grundsätzlich fahren sollen. Diese Zugsicherungssysteme bilden mit dem Fahrzeug eine feste, zugelassene Einheit.

Ein Beispiel hierfür ist aus dem Aufsatz von A. Steingröver: "Die Zugsicherung für die Mehrsystem-Güterzug-Lokomotive BR185", SIGNAL + DRAHT, TELZLAFF VERLAG GMBH. DARMSTADT, DE, Bd. 92, Nr. 11, 1. November 2000, Seiten 23-26, XP007909861, ISSN: 0037-4997 zu entnehmen.

Da zunehmend Fahrzeuge von Leasinggesellschaften gekauft werden, ist nicht von vornherein klar, in welchen Ländern der jeweilige Betreiber die Fahrzeuge einsetzen wird, so dass entweder zu viele Zugsicherungssysteme on board sind oder Zugsicherungssysteme fehlen und aufwändig nachgerüstet werden müssen. Aber auch staatliche Bahngesellschaften operieren zunehmend international und müssen flexibel auf Transportbedarfe reagieren können. Die Fahrzeuge selber sind aufgrund ihrer Antriebskonzepte - bis zu vier unterschiedliche Stromabnehmersysteme oder Dieselantrieb - im wesentlich nur durch die Zugsicherung in ihrer Einsetzbarkeit begrenzt.

Eine systemische Betrachtung der mit der europäischen Zugsicherung verbundenen Prozesse, Systeme und Regeln bezogen auf Hersteller, Betreiber und Behörden zeigt, dass das System Zugsicherung, d. h. die Summe aller alten Zugsicherungssysteme - nachfolgend Altsysteme genannt - sowie ETCS - European Train Control System - neu konzipiert werden muss, um zukünftigen Anforderungen zu genügen und dass hierfür die technischen Voraussetzungen fehlen.

Das Problem ist die starre Kombination von verschiedenen, nationalen Zugsicherungssystem mit einem speziellen Fahrzeugtyp.

Dies führt zu erheblichem Platzbedarf - bis zu drei 19"-Schränke - und erheblichem Fahrzeuggewicht, verbunden mit Achslastproblemen, sowie hohen Lifecycle- und Investitionskosten - bis zu 30% des Gesamtfahrzeugpreises.

Dieses Problem wird durch die Einführung von ETCS weiter verschärft, da ein zusätzliches System in diesen starren Verbund eingefügt wird. Erst langfristig werden Altsysteme durch ETCS abgelöst. Bis dahin müssen die Fahrzeuge doppelt ausgerüstet werden.

Bisher wurde auf den Fahrzeugen der Maximalausbau mit Altsystemen realisiert, um alle vorstellbaren Einsatzfälle abzudecken oder es wurden die befahrbaren Länder beschränkt oder aufwändige Nachrüstungen wurden durchgeführt.

In Einzelfällen wird versucht, Altsysteme mit dem zusätzlich benötigten ETCS zu kombinieren - Bi-Lösungen. Beispielsweise mit USSB - Universal STM Safe Box - wird die Weiternutzung alter Zugsicherungssysteme ermöglicht, indem STMs - Specific Transmission Modules - für den ETCS-Betrieb verwendet werden. Dies führt aber nicht zur Reduktion von Systemen auf dem Fahrzeug und dient nicht dem flexiblen Einsatz von Altsystemen je nach Fahrauftrag.

Der Erfindung liegt die Aufgabe zugrunde, das Zusammenspiel aller Altsysteme auf dem Fahrzeug zu verbessern. Die Altsysteme sollen flexibel eingesetzt oder abgelöst werden können.

Starre Kopplungen zwischen Zugsicherungssystemen und Fahrzeug sollen vermieden werden.

Die Aufgabe wird durch Einführung einer Schnittstelle gemäß Anspruch 1 gelöst. Die Schnittstelle wird fester Bestandteil des Fahrzeugs und ermöglicht als Plattform den flexiblen Ein- und Ausbau von Altsystemen, d. h. von sogenannten Class B-Zugsicherungssystemen. Die Schnittstelle realisiert vorzugsweise eine signaltechnisch sichere Funktion auf einer SIL4-HW, die vorhandene Class B-Zugsicherungssysteme und den Fahrzeugtyp sicher erkennt und mit den erlaubten Konfigurationen zwischen Schienenfahrzeug und Zugsicherungssystem automatisch vergleicht. Die Schnittstelle prüft, ob die gewählte Konfiguration zugelassen ist und ermöglicht oder verweigert dem Triebfahrzeugführer über ein Driver-Machine Interface - DMI - mittels plug&play Funktionalität die Aktivierung und Bedienung der verschiedenen Systeme.

Durch die Trennung der Einheit zwischen Zugsicherungssystem und Fahrzeug und da nicht alle möglichen Kombinationen von Altsystemen zu einer Zeit gebraucht werden, müssen nur die tatsächlich benötigten Systeme mitgenommen werden. Daraus resultieren insbesondere folgende Vorteile:
- geringerer Einbauraum im Fahrzeug,
- geringeres Fahrzeuggewicht,
- Fahrzeughersteller können das Fahrzeug ohne eingebaute Zugsicherung verkaufen - keine Kettengeschäfte,
- Fahrzeugbetreiber können einen Pool von Altsystemen anlegen,
- Leasinggeschäft und 2nd-hand-markt wird für Altsysteme möglich,
- Der Mehraufwand durch die Schnittstelle und die zusätzlichen Kassetten für die Altsysteme wird durch die Einsparungen ungenutzter Altsysteme um ein Mehrfaches übertroffen sowie
- alle TEN-T-Korridore werden befahrbar mit nur einem Schrank.

Die unabhängige Betrachtung verschiedener nationaler Altsysteme durch die jeweilige Zulassungsbehörde ermöglicht eine beschleunigte Markteinführung neuer Fahrzeuge, da nicht alle Zulassungen sofort vorhanden sein müssen und nach Erweiterung mit zusätzlichen Altsystemen keine Wiederzulassung nach Bauartänderung bei den Behörden der anderen schon zugelassenen Altsysteme erforderlich ist.

Durch das Wissen über die - temporär - eingebauten Altsysteme an zentraler Stelle mit Hilfe der Schnittstelle ergeben sich insbesondere folgende Vorteile:
- Synergiemöglichkeiten für Displays und Sensoren sowie Antennen, indem die Schnittstelle als "Peripherieweiche" fungiert,
- komfortablere Bedienerführung im Umgang mit den Altsystemen via Dislpay der Schnittstelle,
- die Schnittstelle kapselt die temporär vorhandenen Altsysteme gegenüber einem optionalen EVC und stellt diesem die Altsystemkonfiguration dynamisch zur Verfügung - Wegfall der EVC-Projektierung bzgl. der Altsysteme und
- automatische Transition von Altsystemen in Abhängigkeit von Streckeninformationen via Eurobalisen.

Möglich ist eine "ETCS-ready" Eigenschaft, da die Hardware der Schnittstelle EVC-geeignet ist und umgekehrt. Daraus ergeben sich vor allem kommerzielle Vorteile.

Möglich ist darüberhinaus die Verwendung nur einer Systembasis mit ETCS-Antenne für verschiedene nationale P44-Systeme, wodurch eigenständige P44-Rechner eingespart werden können. Die Schnittstelle unterstützt nationale Migrationspläne zu ETCS über den Zwischenschritt der P44-Lösung.

Alternativ zu manueller Auswahl des Zugsicherungssystems durch den Triebfahrzugführer kann die Schnittstelle gemäß Anspruch 2 die Aktivierung der Zugsicherungssysteme in Abhängigkeit von Streckeninformationen auch automatisch durchführen.

Gemäß Anspruch 3 ist ein Konfigurationenspeicher vorgesehen. Vorzugsweise ist ein Einbauschrank mit dem Fahrzeug fest verbunden und trägt u. a. den Speicher, der eine MD5-codierte Tabelle mit allen zugelassen Altsystemkombinationen umfasst. Dieser Speicher kann von der Schnittstelle über ein Profinet/-bus-IO-Modul gelesen werden.

Durch die sichere Speicherung der erlaubten Konfigurationen im Einbauschrank auf dem Fahrzeug ergeben sich folgende Vorteile:
- Die Schnittstelle muß nicht projektiert werden, sondern bildet ihre Projektierung dynamisch aus den Codes.
- Durch die flexible Erweiterung um zusätzliche Konfigurationen werden weitere Länder befahrbar, ohne das Schrankkonzept ändern zu müssen.
- Die Schnittstelle bildet die Grundlage für intelligentes Konfigurations- und Asset-Management der Hersteller, Behörden und Betreiber.

Der Einbauschrank nimmt gemäß Anspruch 4 außer dem fahrzeugtypspezifischen Speicher vorzugsweise auch Altsystem-Kassetten auf. Dabei ist jedes Altsystem fest in einer Kassette eingebaut, die ebenfalls einen Speicher mit einer eindeutigen elektronischen MDS-Codierung trägt, die von der Schnittstelle über ein Profinet/-bus/-IO-Modul gelesen werden kann. Die Kassetten können in den Einbauschrank gesteckt werden und ermöglichen alle notwendigen elektrischen Verbindungen zu der Peripherie des Altsystemes, z. B. galvanisch oder per Funk, insbesondere per WLAN. Die nationale Zulassung wird auf die jeweilige Kombination des nationalen Altsystems in seiner Kassette mit der Schnittstelle und dem Fahrzeug beschränkt. Die sichere Eigenschaft der Schnittstelle gewährleistet, dass andere nationale Altsysteme rückwirkungsfrei auf die jeweilige nationale Lösung mitgeführt werden dürfen. Die zugelassene Konfiguration wird von der Behörde codiert und mit einem privaten Schlüssel signiert. Diese "Erlaubnis" wird in die Schrankspeicher übertragen. Die Schnittstelle prüft mit einem öffentlichen Schlüssel die Signatur.

Durch den Einbau bestehender Altsysteme in Kassetten mit Profinet/-bus -Anschluss ergeben sich folgende Vorteile:
- Kassetten ermöglichen verteilte Einbauräume,
- Kassetten ermöglichen bessere Wartungskonzepte - kleinste tauschbare Einheit,
- Profinet/-bus ermöglicht auch die flexible Verwendung von STMs anstelle des Altsystems an der Schnittstelle mit EVC
- Vermeiden eines starren, zentralen USSB und Auflösung der USSB-Funktion auf einzelne Kassetten,
- Altsystem-Recycling derart, dass vorhandene Altsysteme, z.B. von stillgelegten Fahrzeugen, in eine Kassette eingebaut werden und wieder der flexiblen Verwendung zugeführt werden.

Es entsteht ein 3rd party Markt rund um das Kassettengeschäft, insbesondere hinsichtlich Zusammenbau, Zertifizierung, Verkauf und Vermietung. Der Preis für Altsysteme sinkt, da er Angebot und Nachfrage unterliegt.

Die Schnittstelle ist ausserhalb des Schrankes montiert und liest nach dem Hochlauf die erlaubten Altsystemkonfigurationen aus dem Schrankspeicher und vergleicht sie mit den Codes der eingesteckten Kassetten. Wenn eine unzulässige Kombination ermittelt wird, wird der Triebfahrzeugführer entsprechend informiert, ansonsten wird die Präsenz der eingebauten Altsysteme an der Schnittstelle angezeigt. Der Triebfahrzeugführer wählt über das DMI der Schnittstelle das zu aktivierende Altsystem aus - manuelle Transition. Alternativ können über entsprechend projektierte Eurobalisen zu aktivierende Altsysteme angekündigt und von der Schnittstelle empfangen werden - automatische Transition. Die Schnittstelle aktiviert / deaktiviert daraufhin das jeweilige Altsystem über das Profinet/-bus/-IO-Modul der Kassette.

In der einfachsten Form ist die Schnittstelle ein betriebliches Overlay-System zu den bisher parallel und unabhängig voneinander fest eingebauten Altsystemen, welches nun die Einbauflexibiltät ermöglicht. Sobald die Schnittstelle ein Altsystem aktiviert hat, bedient der Triebfahrzeugführer dieses wie gewohnt. Die Schnittstelle kann dann die Transitionsbedingungen überwachen, z. B. hinsichtlich Einschränkung der Umschaltung zwischen Altsystemen oder Mehrfachaktivierung.

Wenn ein EVC - European Vital Computer - vorhanden ist, aktiviert der Triebfahrzeugführer diesen über die Schnittstelle und überlässt dem EVC die Transitionen. Die Funktionalität der Schnittstelle steht dann auch dem EVC zur Verfügung.

Die Funktionalität der Schnittstelle kann stand-alone auf einer SIL4-HW realisiert werden oder als Applikation zusammen mit einem EVC auf einer gemeinsamen HW laufen.

Vorzugsweise ist die Schnittstelle mit einer ETCS-Antenne ausgestattet und bildet somit eine frei programmierbare Plattform für die Implementierung von P44-Systemen. Dabei handelt es sich um ETCS-Komponenten-basierte nationale Systeme, die das ETCS-Telegramm Nr. 44 verwenden, um national gültige Zugsicherungsinformationen zu übertragen.

Mit einem Application Programmers Interface - API - wird der Zugriff auf die Peripherie, insbesondere Antennen, Sensoren, Displays und Fahrzeugschnittstellen, durch nationale Applikationen ermöglicht.

Die Erfindung wird nachfolgend anhand eines figürlich dargestellten Ausführungsbeispiels erläutert.

Die Figur zeigt in stark vereinfachter und schematisierter Darstellungsweise wesentliche Komponenten einer Schienenfahrzeugausstattung. Innerhalb des Schienenfahrzeugs 1 ist ein Einbauschrank 2 angeordnet, welcher einen Speicher 3 aufnimmt, der Informationen über den Fahrzeugtyp beinhaltet. Der Einbauschrank 2 ist weiterhin zur Aufnahme verschiedener nationaler Zugsicherungssysteme 4 ausgebildet. Jedes Zugsicherungssystem 4 ist mit einem Speicher versehen, der Informationen zur Identifizierung des Zugsicherungssystems 4 beinhaltet. Diese Identifizierungsspeicher und der fahrzeugtypspezifische Speicher 3 sind mit einer Schnittstelle 5 verbunden, welche das von einem Triebfahrzeugführer 6 oder durch externe Streckeneinrichtungen 7 ausgewählte Zugsicherungssystem 4 auf Zulässigkeit überprüft. Dazu enthält die Schnittstelle 5 ein Register, welches die den nationalen Gegebenheiten entsprechenden Konfigurationen zwischen Schienenfahrzeug 1 und Zugsicherungssystem 4 beinhaltet. Dieses Register kann auch Bestandteil des fahrzeugtypspezifischen Speichers 3 sein, so dass die Schnittstelle 5 nur noch Vergleichsfunktionen ausführt und keiner Projektierung mehr bedarf. Die Schnittstelle 5 wird dadurch universell, d. h. für jeden Fahrzeugtyp und jede Konfiguration zwischen Schienenfahrzeug und

Zugsicherungssystem - auch bei deren Änderungen - einsetzbar.

## Patentansprüche

1. Schienenfahrzeug (1) mit mindestens einem Zugsicherungssystem (4),
**dadurch gekennzeichnet, dass** eine Schnittstelle zur Prüfung einer Zulassung der Konfiguration zwischen Schienenfahrzeug und Zugsicherungssystem vorgesehen ist.

2. Schienenfahrzeug nach Anspruch 1,
**dadurch gekennzeichnet, dass** die Schnittstelle zur Aktivierung des Zugsicherungssystems (4) in Abhängigkeit von Streckeninformationen ausgebildet ist.

3. Schienenfahrzeug (1) nach einem der vorangehenden Ansprüche,
**gekennzeichnet durch**
einen von der Schnittstelle auslesbaren Speicher (3), welcher ein Register der zugelassenen Konfigurationen aufweist.

4. Schienenfahrzeug (1) nach einem der vorangehenden Ansprüche,
**gekennzeichnet durch**
einen Einbauschrank (2) zur wahlweisen Aufnahme benötigter Zugsicherungssysteme (4), welche jeweils einen von der Schnittstelle auslesbaren Speicher zur Identifizierung des Zugsicherungssystems (4) aufweisen.

## Claims

1. Rail vehicle (1) having at least one train protection system (4),
**characterized in that** an interface for securing approval of the configuration between the rail vehicle and the train protection system is provided.

2. Rail vehicle according to Claim 1,
**characterized in that** the interface is designed to activate the train protection system (4) as a function of route information.

3. Rail vehicle (1) according to either of the preceding claims,
**characterized by** a memory (3) which can be read out from the interface and which has a register of the approved configurations.

4. Rail vehicle (1) according to one of the preceding claims,
**characterized by**
a built-in cabinet (2) for optionally accommodating required train protection systems (4) which each have a memory which can be read out from the interface and has the purpose of identifying the train protection system (4).

## Revendications

1. Véhicule ( 1 ) ferroviaire ayant au moins un système ( 4 ) de sécurité de train,
**caractérisé en ce que**
il est prévu une interface pour contrôler une admission de la configuration entre le véhicule ferroviaire et le système de sécurité de train.

2. Véhicule ferroviaire suivant la revendication 1, **caractérisé en ce que**
l'interface est constituée pour l'activation du système ( 4 ) de sécurité de train en fonction d'informations de voie.

3. Véhicule ( 1 ) ferroviaire suivant l'une des revendications précédentes,
**caractérisé par**
une mémoire ( 3 ), qui peut être exploitée par l'interface et qui a un registre des configurations admises.

4. Véhicule ( 1 ) ferroviaire suivant l'une des revendications précédentes,
**caractérisé par**
une armoire ( 2 ) de montage pour loger à volonté des systèmes ( 4 ) nécessaires de sécurité de train, qui ont respectivement une mémoire pouvant être exploitée par l'interface pour l'identification du système ( 4 ) de sécurité de train.
